# FASCICULE DE BREVET EUROPEEN

(11) **EP 2 265 087 B1**
(45) Date de publication et mention de la délivrance du brevet: **15.03.2017**
(21) Numéro de dépôt: 10012104.5
(22) Date de dépôt: 24.06.2005
(51) Int. Cl.: H05B 3/74

(54) **Table de cuisson à plusieurs foyers de cuisson indèpendants**
Kochherd mit mehreren unabhängigen Kochplatten
Cooking surface with several independent cooking elements

(30) Priorité: 25.06.2004 FR 0406981
(43) Date de publication de la demande: 22.12.2010
(62) Demande divisionnaire de: 05291358.9
(73) Titulaire: Groupe Brandt, 92500 Rueil-Malmaison (FR)
(72) Inventeur: Roux, Alain, 45160 Saint-Hilaire-Saint-Mesmin (FR); Gouardo, Didier, 45520 Cercottes (FR)
(74) Mandataire: Santarelli

(56) Documents cités:
- EP-A- 0 033 082
- DE-A1- 4 007 680
- US-B1- 6 498 325

## Description

La présente invention concerne une table de cuisson comprenant plusieurs foyers de cuisson indépendants.

Elle concerne de manière générale les tables de cuisson comprenant des éléments de chauffage radiants ou par induction, propres à chauffer un récipient de cuisson et son contenu.

On connaît ainsi des tables de cuisson pour lesquelles des foyers de cuisson sont prédéfinis dans le plan de cuisson. Chaque foyer constitue ainsi une zone de cuisson permettant de chauffer un récipient.

Traditionnellement, pour ce type de tables de cuisson, la puissance de chauffe peut être réglée par l'utilisateur en fonction de la recette voulue, dans une plage de puissances prédéterminée.

On connaît également des tables de cuisson dans lesquelles plusieurs éléments chauffants sont disposés dans le plan de cuisson, des moyens de détection d'un récipient étant adaptés à détecter la présence d'un récipient de cuisson disposé au-dessus d'un ensemble d'éléments chauffants. Cet ensemble d'éléments chauffants constitue ainsi une zone de cuisson pour laquelle l'utilisateur peut, comme précédemment, régler une puissance de chauffe choisie dans une plage de puissances prédéterminée.

Lorsque l'utilisateur souhaite modifier la puissance de chauffe associée à un récipient, il doit régler, au niveau d'un tableau de commandes, la puissance de chauffe associée à la zone de cuisson sur laquelle est placé le récipient en question.

On connaît également dans le document DE 40 07 680 une table de cuisson dans laquelle une puissance de chauffe prédéfinie est assignée à une portion d'un plan de cuisson.

La présente invention a pour but de faciliter le réglage de la puissance de chauffe associée à un récipient, et en particulier de permettre un réglage intuitif par simple manipulation du récipient de cuisson et modification de son positionnement sur un plan de cuisson.

À cet effet, la présente invention vise une table de cuisson comprenant plusieurs foyers de cuisson indépendants associés respectivement à des moyens de commande d'une puissance de chauffe du foyer de cuisson et des moyens de détection d'un récipient de cuisson au droit des foyers de cuisson, selon la revendication 1.

Ainsi, l'utilisateur n'a plus à régler la puissance de chauffe associée à un foyer de cuisson. Dès le positionnement d'un récipient de cuisson au droit d'un foyer de cuisson, les moyens de commande permettent de chauffer ce récipient à une valeur prédéfinie de puissance de chauffe.

L'utilisateur peut modifier la puissance de chauffe délivrée à un récipient en déplaçant celui-ci sur la table de cuisson d'un foyer de cuisson à un autre.

On peut ainsi positionner judicieusement le récipient de cuisson sur un des foyers de cuisson de la table de cuisson pour permettre son chauffage selon une puissance de chauffe prédéfinie.

Selon une caractéristique avantageuse de l'invention, les valeurs prédéfinies des puissances de chauffe associées respectivement aux foyers de cuisson sont croissantes suivant une suite de foyers de cuisson disposés d'un bord à l'autre de la table de cuisson.

On dispose ainsi de foyers de cuisson indépendants permettant, par un déplacement du récipient sur les foyers de cuisson, d'augmenter la puissance de chauffe ou au contraire de la diminuer selon le sens de déplacement du récipient sur le plan de cuisson.

Selon une autre caractéristique de l'invention, la table de cuisson comprend des moyens de réglage des valeurs prédéfinies des puissances de chauffe associées aux foyers de cuisson.

L'utilisateur peut ainsi prérégler les valeurs prédéfinies des puissances de chauffe, en fonction de l'utilisation ultérieure de la table de cuisson.

La présente invention est particulièrement avantageuse lorsque les foyers de cuisson sont constitués d'un ou plusieurs éléments chauffants par induction.

D'autres particularités et avantages de l'invention apparaîtront encore dans la description ci-après.

Aux dessins annexés, donnés à titre d'exemples non limitatifs :
- la figure 1 est une vue de dessus d'une table de cuisson selon un mode de réalisation de la présente invention ;
- la figure 2 est une illustration schématique du système de commande de la table de cuisson illustrée à la figure 1 ;
- la figure 3 est une vue de dessus d'une table de cuisson conforme à un mode de réalisation utile à la compréhension de la présente invention ;
- la figure 4 est une vue schématique explicitant le fonctionnement de la table de cuisson illustrée à la figure 3 ; et
- la figure 5 est un schéma illustrant un calcul de puissance intermédiaire, dans le mode de fonctionnement de la figure 4.

On va décrire tout d'abord en référence à la figure 1, une table de cuisson selon un mode de réalisation de l'invention.

On a illustré sur la figure 1 une vue schématique de dessus d'une table de cuisson. Des cercles schématisent l'existence de zones de cuisson constituées ici de foyers de cuisson indépendants sur lesquels un récipient de cuisson peut être posé.

Une telle table de cuisson peut être encastrée ou faire partie intégrante d'un plan de travail. Elle peut également être associée à d'autres dispositifs de cuisson, tels qu'un four disposé en partie basse.

Par ailleurs, outre les foyers de cuisson qui vont être décrits ci-dessous et leur fonctionnement particulier, la table de cuisson peut comporter de façon adjacente d'autres foyers de cuisson de même type ou de type différent.

Ici, à titre d'exemples non limitatifs, chaque foyer de cuisson est constitué d'un ou plusieurs éléments chauffants par induction. Ainsi, un inducteur unique en forme de disque peut matérialiser chaque zone de cuisson. Alternativement, chaque zone de cuisson peut comporter plusieurs inducteurs concentriques et, par exemple, trois inducteurs concentriques permettant d'adapter la taille de la zone de cuisson à la taille du récipient à chauffer. Ce type d'inducteur concentrique est bien connu et décrit notamment dans le document FR 2 728 132.

À titre d'exemples non limitatifs, on a illustré sur la figure 1, quatre zones de cuisson F₁, F₂, F₃ et F₄, disposées successivement d'un bord 11 à un bord 12 de la table de cuisson 10.

La table de cuisson 10 comporte un bord avant 13 correspondant à la face avant de la table de cuisson 10 au niveau de laquelle se positionne traditionnellement l'utilisateur de la table.

Ainsi, les différentes zones de cuisson F₁ à F₄ sont disposées successivement d'un bord latéral gauche 11 à un bord latéral droit 12 de la table de cuisson.

Bien entendu, le nombre de zones de cuisson, égal ici à 4, n'est pas limitatif. En outre, la disposition des zones de cuisson pourrait être différente. Ainsi, une zone de cuisson pourrait être disposée au centre de la table, différentes zones de cuisson étant disposées autour de cette zone de cuisson centrale, à la périphérie de la table de cuisson.

Un tableau de commande 14 est prévu généralement à proximité du bord avant 13 de la table de cuisson pour permettre à l'utilisateur de commander le fonctionnement et modifier différents paramètres associés à la table de cuisson.

Ce tableau de commande 14 peut comporter différentes touches sensitives dont les fonctions seront décrites ultérieurement.

On a illustré schématiquement à la figure 2 les moyens de commande en fonctionnement des zones de cuisson F₁, F₂, F₃ et F₄.

En particulier, chaque zone de cuisson Fᵢ est associée à un moyen de commande Cᵢ de la puissance de chauffe de cette zone de cuisson Fᵢ.

Traditionnellement, ces moyens de commande permettent de faire fonctionner chaque foyer Fᵢ indépendamment, avec une puissance de chauffe déterminée par l'utilisateur au moyen d'une commande sensitive prévue au niveau du tableau de commande 14.

On peut ainsi régler la commande de puissance de chaque foyer de façon individuelle.

Des moyens de détection Dᵢ sont également associés à chaque zone de cuisson Fᵢ de manière à détecter la présence ou non d'un récipient de cuisson disposé au droit de chaque zone de cuisson Fᵢ.

Ces moyens de détection sont généralement constitués par des inducteurs, et ici, par les inducteurs utilisés pour chauffer le récipient.

Par exemple, la mesure du courant efficace passant dans chaque inducteur est dépendante de la surface de cet inducteur couverte par un récipient.

Le contrôle de la valeur du courant efficace permet ainsi de déterminer la présence ou non d'un récipient placé sur la zone de cuisson concernée.

Dans une table de cuisson traditionnelle, ces moyens de détection D₁, D₂, D₃ et D₄ permettent en particulier de couper automatiquement l'alimentation des moyens de chauffage associés à chaque zone de cuisson F₁, F₂, F₃ et F₄ dès lors que le récipient a été ôté de la zone de cuisson.

Parallèlement à ce système traditionnel de gestion des foyers de cuisson, la table de cuisson selon l'invention comporte des moyens de contrôle centralisés C qui permettent de contrôler le fonctionnement des moyens de commande Cᵢ en fonction de l'information donnée par chaque moyen de détection Dᵢ.

En particulier, grâce à ces moyens de contrôle C, les moyens de commande Cᵢ sont adaptés à commander en fonctionnement chaque zone de cuisson Fᵢ lorsqu'un récipient de cuisson est détecté au droit de la zone de cuisson Fᵢ.

La puissance de chauffe associée alors à chaque zone de cuisson Fᵢ est égale à une valeur prédéfinie Pᵢ mémorisée pour chaque foyer de cuisson Fᵢ dans les moyens de contrôle C.

De préférence, ces valeurs prédéfinies des puissances de chauffe Pᵢ associées respectivement à chaque zone de cuisson Fᵢ sont différentes les unes des autres et couvrent la plage de puissances disponible sur la table de cuisson.

À titre d'exemples non limitatifs, les puissances de chauffe Pᵢ peuvent être comprises entre 100 et 3000 W.

En référence à la figure 1, la valeur prédéfinie de la puissance de chauffe associée à chaque zone de cuisson peut être égale à :
- P₁ = 3000 W pour F₁ ;
- P₂ = 1500 W pour F₂ ;
- P₃ = 500 W pour F₃ ; et
- P₄ = 100 W pour F₄.

Ainsi, comme bien illustré à la figure 1, les valeurs prédéfinies des puissances de chauffe associées à chaque zone de cuisson sont croissantes suivant une suite de zones de cuisson disposées entre les deux bords de la table de cuisson.

En pratique, il peut être préférable de disposer les zones de cuisson F₁ à F₄ de telle sorte que la valeur prédéfinie des puissances de chauffe associées à ces zones de cuisson soit croissante d'un bord latéral droit 12 à un bord latéral gauche 11 de la table de cuisson.

Dans l'exemple décrit précédemment, les valeurs prédéfinies des puissances de chauffe Pᵢ sont mémorisées par défaut dans les moyens de contrôle C.

Éventuellement, la table de cuisson peut comprendre des moyens de réglage accessibles par l'utilisateur permettant de régler ces valeurs prédéfinies des puissances de chauffe associées à chaque zone de cuisson Fᵢ.

Ces moyens de réglage peuvent être constitués de touches sensitives disponibles au niveau du tableau de commande 14 de la table de cuisson 10.

Ainsi, l'utilisateur peut personnaliser les valeurs prédéfinies des puissances de chauffe Pᵢ associées à chaque foyer Fᵢ, le fonctionnement ensuite de la table de cuisson étant automatiquement géré par les moyens de contrôle C de telle sorte que dès qu'un récipient est détecté en regard d'une zone de cuisson Fᵢ, les moyens de commande de puissance associés Ci commandent le fonctionnement de la zone de cuisson Fᵢ à la puissance de chauffe de valeur prédéfinie Pᵢ.

Cette table de cuisson permet ainsi à l'utilisateur d'ajuster la puissance de chauffe associée à un récipient par le simple déplacement de ce récipient sur la table de cuisson et sa disposition en regard des différents foyers.

Ainsi, dans l'exemple illustré à la figure 1 et avec les valeurs prédéfinies des puissances Pᵢ données en exemple ci-dessus, l'utilisateur pourra commencer une cuisson où il est nécessaire de saisir des aliments, sur le foyer le plus à gauche F₁ commandé selon une puissance de chauffe égale à 3000 W. Ensuite, le récipient peut être déplacé sur les foyers F₂, F₃ ou F₄ de manière à choisir une zone de cuisson, associée à une puissance de chauffe inférieure, pour faire mijoter le contenu du récipient.

En pratique, lorsque l'utilisateur souhaite lancer une cuisson, il place un récipient sur le foyer Fᵢ correspondant au type de cuisson qu'il désire effectuer, puis active une commande de cuisson, par exemple en appuyant sur une touche sensitive disponible au niveau du tableau de commande 14.

L'activation de cette touche de commande de cuisson a pour effet de commander le fonctionnement des moyens de contrôle central C. L'information donnée aux moyens de contrôle C par les moyens de détection D₁, D₂, D₃ et D₄ permet de déterminer le foyer F₁, F₂, F₃ et F₄ sur lequel est posé le récipient de cuisson. En réponse, les moyens de commande de puissance C₁, C₂, C₃ et C₄ associés au foyer ainsi identifié sont mis en oeuvre pour délivrer la puissance de chauffe à la valeur prédéfinie pour ce foyer.

Ensuite, les moyens de contrôle central C contrôlent en permanence la présence du récipient sur le foyer, de telle sorte que lorsque le récipient est déplacé d'un foyer à un autre, le système de contrôle central C reçoit l'information de déplacement du récipient. Dans ce cas, le système de contrôle central identifie de nouveau à partir des moyens de détection Dᵢ le foyer sur lequel a été posé le récipient. Une fois le foyer ainsi détecté, les moyens de commande associés à ce nouveau foyer sont mis en oeuvre pour commander en fonctionnement ce foyer de cuisson selon la puissance de chauffe de valeur prédéfinie mémorisée dans les moyens de contrôle central C.

On notera qu'en cas d'utilisation de plus d'un récipient sur la table de cuisson, l'utilisateur doit activer la commande de cuisson au niveau du tableau de commande 14 pour chaque nouveau récipient ajouté sur la table.

La disposition des foyers de cuisson Fᵢ pourrait être différente, et par exemple le foyer de plus forte puissance F₁ pourrait être situé sensiblement au centre du plan de cuisson, les foyers de puissance inférieure F₂, F₃ et F₄ étant disposés autour de ce foyer central F₁, à la périphérie de la table de cuisson 10.

On va décrire à présent en référence à la figure 3, une table de cuisson conforme à un autre mode de réalisation, non couvert par les revendications mais utile à la compréhension de l'invention.

La table de cuisson est ainsi représentée schématiquement vue de dessus.

Comme précédemment, cette table de cuisson peut être encastrée ou faire partie intégrante d'un plan de travail et éventuellement être associée à d'autres dispositifs de cuisson, tels qu'un four ou d'autres foyers de cuisson disposés dans un même plan.

Dans ce mode de réalisation, la table de cuisson comporte une multitude d'éléments de chauffage disposés dans le plan de cuisson, et par exemple plusieurs éléments chauffants par induction de petite dimension disposés matriciellement dans le plan de cuisson.

Les éléments chauffants 21 sont ainsi répartis suivant une trame bidimensionnelle dans le plan de cuisson de la table 20.

Cette table de cuisson présente ainsi une zone de cuisson de grande dimension, pouvant atteindre la dimension du plan de cuisson et permettant de faire chauffer un ou plusieurs récipients sans localisation prédéterminée du foyer de cuisson. L'utilisateur a toute latitude pour positionner le récipient de cuisson à tout endroit du plan de cuisson.

Chaque élément chauffant 21 est constitué d'un petit bobinage ou inducteur élémentaire. De préférence, ces éléments chauffants 21 sont de forme circulaire et disposés en quinconce dans le plan de cuisson, de manière à couvrir toute la surface du plan de cuisson.

La taille des inducteurs 21 est suffisamment petite pour que toute taille de récipient recouvre au moins un inducteur élémentaire.

À titre d'exemple, le diamètre de chaque inducteur élémentaire 21 peut être égal à 70 ou 80 mm.

Chaque inducteur est alimenté de façon indépendante et comporte des moyens de commande en puissance de chauffe indépendants. À titre d'exemple, la puissance maximale fournie par chaque inducteur est de l'ordre de 700 W. Il est ainsi possible d'obtenir une puissance totale de 2800 W environ pour un récipient de taille moyenne, d'environ 18 cm de diamètre, qui recouvrerait quatre inducteurs 21.

Le système de contrôle traditionnel d'une telle table de cuisson permet de gérer un ou plusieurs récipients posés sur le plan de cuisson et d'appliquer des puissances différentes, dépendant de la puissance de consigne demandée par l'utilisateur, pour chaque récipient.

À cet effet la table de cuisson 20 comporte un clavier de commande et de visualisation 22. A chaque élément chauffant 21 est associé un moyen de détection de la présence d'un récipient placé sur le plan de cuisson au droit de cet élément chauffant 21.

Dans l'exemple particulier décrit ici, les inducteurs élémentaires 21 constituent à la fois les moyens de chauffage du récipient et des moyens de détection de la présence d'un récipient. Les moyens de détection sont adaptés à détecter un récipient de cuisson disposé au droit d'un sous-ensemble d'éléments chauffants constituant une zone de cuisson.

Comme précédemment, la mesure du courant efficace passant dans chaque inducteur est dépendante de la surface de cet inducteur recouverte par un récipient.

Le contrôle de ce courant efficace permet ainsi de déterminer le taux de recouvrement de cet inducteur par un récipient posé sur le plan de cuisson.

Par la mesure du courant efficace, la position du récipient sur le plan de cuisson peut être déterminée et une zone de cuisson constituée d'un ou plusieurs inducteurs adjacents peut ainsi être définie.

Différents procédés de détection perfectionnés sont décrits notamment dans la demande de brevet français n°0313925 au nom de la Demanderesse.

Dans ce mode de réalisation de l'invention, la table de cuisson 20 comporte comme précédemment des moyens de contrôle centralisés qui permettent de contrôler le fonctionnement des moyens de commande en puissance de chaque inducteur de telle sorte que la puissance de chauffe associée à une zone de cuisson détectée est égale à une valeur prédéfinie.

En pratique, la valeur prédéfinie de la puissance de chauffe associée à chaque zone de cuisson peut dépendre par exemple de la position relative de cette zone de cuisson par rapport à deux bords de la table de cuisson.

À titre d'exemple non limitatif, la puissance de chauffe de valeur prédéfinie peut dépendre de la position du récipient par rapport à la distance le séparant des bords latéraux gauche 23 et droit 24 de la table de cuisson.

En pratique, lorsque l'on pose un récipient sur la table de cuisson 20, l'utilisateur indique au moyen d'une touche de commande prévue au niveau du tableau de commande 22 l'ajout d'un récipient sur la table de cuisson 20.

Les moyens de contrôle centralisés sont ensuite adaptés à analyser les réponses fournies par les moyens de détection de la présence d'un récipient.

En pratique, la valeur du courant efficace mesurée au niveau de chacun des inducteurs 21 permet aux moyens de contrôle centralisés de déterminer le ou les inducteurs recouverts au moins partiellement par un récipient. Cet ensemble d'inducteurs élémentaires 21 constitue ainsi une zone de cuisson.

En pratique, on notera qu'un inducteur élémentaire 21 appartient à une zone de cuisson lorsque son taux de recouvrement est supérieur à une valeur seuil, et par exemple à 10%.

Les moyens de contrôle centralisés sont en outre adaptés à déterminer la puissance de chauffe à associer à cette zone de cuisson Z.

À titre d'exemple, lorsque la zone de cuisson Z détectée est adjacente au bord latéral gauche 23 de la table de cuisson, la puissance de chauffe associée correspond à une puissance de chauffe maximale. Ainsi, pour un récipient de taille moyenne recouvrant environ quatre inducteurs, la valeur prédéfinie de la puissance de chauffe sera de l'ordre de 2800-3000 W.

A contrario, lorsque la zone de cuisson Z détectée est adjacente au bord latéral droit 24 de la table de cuisson 20, la valeur prédéfinie de la puissance de chauffe associée à cette zone de cuisson Z peut être égale à la valeur minimale de la table de cuisson, de l'ordre de 100 W.

Toute position intermédiaire de la zone de chauffe détectée Z donne lieu à un calcul d'une valeur prédéfinie de puissance de chauffe dépendant de la position relative du récipient par rapport à ces deux bords latéraux 23, 24.

A titre d'exemple, lorsque la zone de cuisson détectée Z est disposée à mi-distance de ces bords 23, 24, la valeur prédéfinie de la puissance de chauffe associée à cette zone de cuisson Z est égale à 50% de la valeur maximale de la puissance délivrée par les inducteurs recouverts.

Ainsi, suivant le positionnement du récipient de cuisson entre deux bords 23, 24 de la table de cuisson 20, une puissance de chauffe prédéfinie sera associée à ce récipient. Ce mode de réalisation permet de couvrir la plage de puissance de chauffe disponible entre une puissance minimale et une puissance maximale, par simple déplacement du récipient de cuisson.

Bien entendu, la position relative de la zone de cuisson pourrait également être déterminée par rapport au centre et à un bord de la table de cuisson.

Ainsi, dans un tel mode de réalisation, lorsque la zone de cuisson détectée Z est située au centre du plan de cuisson, la puissance de chauffe a une valeur prédéfinie maximale. En éloignant le récipient du centre de la table de cuisson, en direction des bords, les nouvelles zones de cuisson détectées Z sont associées à une puissance de chauffe de valeur prédéfinie inférieure.

Ainsi, lors de l'utilisation de cette table de cuisson, l'utilisateur peut modifier la puissance de chauffe délivrée au récipient par simple déplacement du récipient sur le plan de cuisson.

Dès que le récipient de cuisson est déplacé, les moyens de contrôle centralisés détectent, au moyen de la valeur du courant efficace mesurée au niveau de chaque inducteur élémentaire 21, le déplacement de ce récipient et la nouvelle zone de cuisson Z déplacée.

En fonction du positionnement de cette zone de cuisson Z, la puissance de chauffe est modifiée pour être égale à la valeur prédéfinie, mémorisée ou calculée par les moyens de contrôle centralisés.

En pratique, lorsqu'une puissance de chauffe d'une valeur prédéfinie P est associée à une zone de cuisson Z constituée de plusieurs inducteurs, la puissance est répartie sur chacun de ces inducteurs en fonction de leur taux de recouvrement.

Cette répartition permet de minimiser le champ rayonné par les inducteurs partiellement recouverts dès lors que le courant parcourant ces inducteurs peu recouverts est réduit.

Ainsi, à titre d'exemple, la puissance élémentaire délivrée Pⱼ par chaque inducteur Iⱼ appartenant à une zone de chauffe Z est du type : ${P}_{j} = \left(P\times {T}_{j}\right) / {\sum }_{j = 1}^{j = n} {T}_{j}$ où P est égal à la valeur prédéfinie de la puissance de chauffe associée à cette zone de cuisson Z, Tⱼ est égal au taux de recouvrement de chaque inducteur Iⱼ et n est égal au nombre d'inducteurs élémentaires Iⱼ appartenant à la zone de cuisson Z.

Un second mode de fonctionnement de la table de cuisson 20 tel qu'illustré à la figure 3 va être décrit à présent en référence à la figure 4.

Dans ce deuxième mode de fonctionnement de la table de cuisson 20, le plan de cuisson est partitionné en plusieurs portions, chaque portion du plan de cuisson étant associée à une valeur prédéfinie de puissance de chauffe.

Le plan de cuisson est ainsi prédécoupé fictivement en plusieurs portions associées respectivement à des valeurs prédéfinies de puissance de chauffe. En fonction de l'appartenance d'une zone de cuisson à l'une ou l'autre de ces portions du plan de cuisson, une puissance de chauffe de valeur prédéfinie est associée à la zone de cuisson.

Ainsi, lorsqu'un récipient est posé sur la table de cuisson et qu'une zone de cuisson Z est ainsi détectée, la puissance de chauffe associée à cette zone de cuisson est égale à la valeur prédéfinie de puissance de chauffe associée à la portion du plan de cuisson.

En pratique, dans l'exemple de réalisation illustré à la figure 4, le plan de cuisson est découpé en trois portions 25, 26, 27.

Bien entendu, le nombre de trois portions est uniquement donné à titre d'exemple et peut être inférieur ou supérieur à 3.

Chaque portion 25, 26, 27 est associée à une valeur prédéfinie de puissance de chauffe P₁₂, P₁₀ et P₆, égale respectivement par exemple à 3000, 1500 et 500 W, pour un récipient de taille moyenne recouvrant environ quatre inducteurs élémentaires 21.

Les valeurs prédéfinies de puissance de chauffe P₁₂, P₁₀ et P₆ sont mémorisées par défaut dans les moyens de contrôle centralisés.

Dans ce mode de réalisation, les portions du plan de cuisson sont sensiblement rectangulaires et disposées successivement d'un bord à l'autre de la table de cuisson.

Bien entendu, les portions du plan de cuisson pourraient être disposées du centre vers les bords de la table de cuisson, la puissance de chauffe associée à la portion centrale en forme de cercle étant supérieure à la portion extérieure adjacente aux bords de la table de cuisson.

Dans ce mode de réalisation, le plan de cuisson serait ainsi partagé par exemple en une zone centrale en forme de disque, une zone intermédiaire annulaire, et une zone externe s'étendant entre la zone intermédiaire annulaire et les bords de la table de cuisson.

Par ailleurs, la table de cuisson 20 pourrait également comporter des moyens de réglage au niveau du tableau de commande 22, accessibles à l'utilisateur et lui permettant de régler au préalable la valeur prédéfinie de la puissance de chauffe associée à chaque portion 25, 26, 27 du plan de cuisson.

Bien que l'on ait schématisé à la figure 4 des séparations du plan de cuisson par des lignes fictives rectilignes X, il peut être préférable de tenir compte de la disposition des inducteurs élémentaires 21 disposés matriciellement.

Comme illustré à la figure 5, en pratique, chaque portion 25, 26, 27 correspond à un certain nombre entier d'inducteurs, chaque inducteur élémentaire 21 appartenant en intégralité à l'une ou l'autre de ces portions 25, 26,27.

Lorsqu'un récipient tel que le récipient référencé R₁ sur la figure 4 est placé sur le plan de cuisson, et que la zone de cuisson associée appartient à une portion 25 du plan de cuisson, les moyens de commande en fonctionnement des inducteurs élémentaires recouverts 21 sont mis en oeuvre pour commander en fonctionnement cette zone de cuisson selon la puissance de chauffe de valeur prédéfinie P₁₂.

Comme précédemment, la puissance de chauffe de valeur prédéfinie P₁₂ est répartie sur les différents inducteurs élémentaires 21 appartenant à la zone de cuisson, en fonction du taux de recouvrement de chaque inducteur par le récipient.

L'utilisateur peut modifier la puissance de chauffe délivrée au récipient R₁ en déplaçant celui-ci sur le plan de cuisson, et dans cet exemple, il peut diminuer la puissance de chauffe d'une valeur maximale à une valeur minimale en déplaçant le récipient de la gauche vers la droite de la table de cuisson 20.

En déplaçant le récipient sur le plan de cuisson, en particulier en positionnant le récipient sur une zone chevauchant deux portions de plan associées à des valeurs prédéfinies de puissance de chauffe, il est possible d'obtenir une variation de la puissance de chauffe délivrée au récipient, entre les valeurs extrême de puissance de chauffe associées aux portions des plans de cuisson.

Ainsi, lorsque le récipient est posé sur la table de cuisson à cheval sur deux portions du plan de cuisson, tel que cela est le cas pour le récipient référencé R₂ sur les figures 4 et 5, qui est posé à la fois sur les portions 26 et 27 du plan de cuisson, la valeur prédéfinie de la puissance de chauffe P associée à la zone de cuisson ainsi détectée est calculée proportionnellement à l'appartenance de cette zone de cuisson aux portions 26, 27 du plan de cuisson.

Ainsi, une puissance de chauffe intermédiaire associée au récipient R₂ correspond à une moyenne des valeurs prédéfinies des puissances de chauffe associées à chaque portion 26, 27 recouverte en partie par le récipient.

La moyenne des puissances peut ainsi être pondérée en fonction du taux de recouvrement de chaque inducteur élémentaire 21 appartenant à la zone de cuisson détectée.

Comme illustré à la figure 5, lorsque le récipient R₂ est disposé à la fois sur les portions 26 et 27 du plan de cuisson, la moyenne tient compte du nombre d'inducteurs recouverts par le récipient R₂ et du taux de recouvrement de chacun de ces inducteurs 21.

Ainsi, dans cet exemple, le récipient R₂ recouvre quatre inducteurs élémentaires 21 dont les taux de recouvrement sont les suivants :
- T₁ = 100% ;
- T₂ = 100% ;
- T₃ = 100% ; et
- T₄ = 40%.

La valeur prédéfinie de la puissance de chauffe intermédiaire P associée à la zone de cuisson recouverte par le récipient R₂ sera calculée, par exemple, de la façon suivante : $P = \frac{\left({T}_{1}+{T}_{2}+{T}_{4}\right) {P}_{10} + {T}_{3} {P}_{6}}{{T}_{1} + {T}_{2} + {T}_{3} + {T}_{4}}$

D'autres méthodes de calcul proportionnel de la puissance pourraient également être mises en oeuvre, par exemple en tenant compte de la portion de surface du récipient appartenant à chaque portion 26, 27 de la table de cuisson.

Ainsi, l'utilisateur peut, en déplaçant le récipient sur le plan de cuisson, modifier la puissance de chauffe associée à ce récipient entre les valeurs P₁₂ à P₆ de puissance disponible.

Ce type de fonctionnement permet de rapprocher l'utilisation des tables de cuisson modernes de celle traditionnelle des fourneaux à bois ou à charbon, dans lesquels une plaque de cuisson a une température qui varie en fonction de l'éloignement du foyer de combustion. Ces fourneaux traditionnels permettent à l'utilisateur de réaliser différentes cuissons, requérant une forte puissance de chauffe pour saisir des aliments, ou au contraire de faibles puissances de chauffe pour mijoter, en positionnant judicieusement le récipient de cuisson à un endroit précis du fourneau.

Bien entendu, de nombreuses modifications peuvent être apportées aux exemples de réalisation décrits ci-dessus.

En particulier, le ou les éléments chauffants de la table de cuisson constituant chaque foyer ou zone de cuisson pourraient être également des éléments radiants, des résistances électriques chauffantes ou des brûleurs à gaz, dès lors qu'un dispositif de détection de la présence d'un récipient peut être mis en oeuvre parallèlement dans la table de cuisson, par exemple au moyen d'un réseau matriciel d'inducteurs permettant de détecter la présence d'une charge posée sur le plan de cuisson.

## Revendications

1. Table de cuisson comprenant plusieurs foyers de cuisson indépendants (Fᵢ) associés respectivement à des moyens de commande (Cᵢ) d'une puissance de chauffe dudit foyer de cuisson et des moyens de détection (Dᵢ) d'un récipient de cuisson au droit desdits foyers de cuisson, ladite puissance de chauffe (Pᵢ) associée à un foyer de cuisson (Fᵢ) étant égale à une valeur prédéfinie et lesdites valeurs prédéfinies des puissances de chauffe (Pᵢ) associées respectivement aux foyers de cuisson (Fᵢ) étant différentes les unes des autres, lesdits moyens de commande (Cᵢ) étant adaptés à commander en fonctionnement un foyer de cuisson (Fᵢ) selon ladite puissance de chauffe (Pᵢ) lorsqu'un récipient de cuisson est détecté au droit dudit foyer de cuisson (Fᵢ), **caractérisée en ce que** des moyens de contrôle centralisés (C) sont configurés pour contrôler en permanence la présence du récipient de cuisson au droit du foyer de cuisson (Fi) et pour contrôler le fonctionnement de moyens de commande (Cᵢ) associés respectivement à des foyers de cuisson en fonction de l'information fournie par lesdits moyens de détection (Dᵢ) d'un récipient au droit desdits foyers de cuisson (Fᵢ), la table de cuisson comprenant une touche de commande de cuisson à activer lors de l'ajout d'un nouveau récipient sur ladite table de cuisson.

2. Table de cuisson conforme à la revendication 1, **caractérisée en ce que** lesdites valeurs prédéfinies des puissances de chauffe (Pᵢ) associées respectivement aux foyers de cuisson (Fᵢ) sont croissantes suivant une suite de foyers de cuisson disposés d'un bord (11) à l'autre (12) de ladite table de cuisson (10).

3. Table de cuisson conforme à la revendication 1, **caractérisée en ce qu'**un foyer de cuisson central est disposé au centre de la table de cuisson, les autres foyers de cuisson étant disposés autour dudit foyer de cuisson central, à la périphérie de la table de cuisson.

4. Table de cuisson conforme à la revendication 3, **caractérisée en ce que** le foyer de cuisson central est le foyer de plus forte puissance de chauffe et lesdits autres foyers de cuisson sont des foyers de puissance de chauffe inférieure.

5. Table de cuisson conforme à l'une des revendications 1 à 4, **caractérisée en ce qu'**elle comprend des moyens de réglage (14) desdites valeurs prédéfinies des puissances de chauffe (Pᵢ) associées aux foyers de cuisson (Fᵢ).

6. Table de cuisson conforme à l'une des revendications 1 à 5, **caractérisée en ce que** lesdits foyers de cuisson (Fᵢ) sont constitués d'un ou plusieurs éléments chauffants par induction.

7. Table de cuisson conforme à la revendication 6, **caractérisée en ce que** lesdits un ou plusieurs éléments chauffants par induction constituent lesdits moyens de détection (Dᵢ) d'un récipient.

8. Procédé de commande d'une table de cuisson conforme à l'une des revendications 1 à 7, pour chauffer un récipient de cuisson posé sur la table de cuisson, comprenant les étapes suivantes :
- activation d'une touche de commande de cuisson ;
- détermination par des moyens de détection du foyer de cuisson sur lequel est posé ledit récipient de cuisson, des moyens de contrôle centralisés étant configurés pour contrôler en permanence la présence du récipient de cuisson au droit du foyer de cuisson et pour contrôler le fonctionnement de moyens de commande (Cᵢ) associés respectivement à des foyers de cuisson en fonction de l'information fournie par lesdits moyens de détection (Dᵢ) d'un récipient au droit desdits foyers de cuisson (Fᵢ) ; et
- mise en oeuvre desdits moyens de commande associés au foyer de cuisson déterminé pour délivrer la puissance de chauffe à ladite valeur prédéfinie associée audit foyer de cuisson déterminé, **caractérisé en ce qu'**il comprend les étapes suivantes :
- activation de ladite touche de commande de cuisson lors de l'ajout d'un nouveau récipient sur ladite table de cuisson ;
- identification par les moyens de détection d'un nouveau foyer de cuisson sur lequel est posé ledit nouveau récipient de cuisson ; et
- mise en oeuvre desdits moyens de commande associés audit nouveau foyer de cuisson identifié pour commander en fonctionnement ledit nouveau foyer de cuisson selon la puissance de chauffe à ladite valeur prédéfinie associée audit nouveau foyer de cuisson identifié, lesdites valeurs prédéfinies des puissances de chauffe associées respectivement audit foyer de cuisson déterminé et audit nouveau foyer de cuisson identifié étant différentes l'une de l'autre.

9. Procédé de commande conforme à la revendication 8, **caractérisé en ce qu'**il comprend en outre les étapes suivantes lorsque ledit récipient de cuisson est déplacé d'un foyer à un autre foyer :
- identification par les moyens de détection dudit autre foyer de cuisson sur lequel est posé ledit récipient de cuisson déplacé ; et
- mise en oeuvre desdits moyens de commande associés audit autre foyer de cuisson identifié pour commander en fonctionnement ledit autre foyer de cuisson selon la puissance de chauffe à ladite valeur prédéfinie associée audit autre foyer de cuisson identifié, lesdites valeurs prédéfinies des puissances de chauffe associées respectivement audit foyer de cuisson déterminé et audit autre foyer de cuisson identifié étant différentes l'une de l'autre.

## Patentansprüche

1. Herdplatte, mit mehreren unabhängigen Kochfeldern (Fᵢ), die jeweils Mitteln (Cᵢ) zur Steuerung einer Heizleistung des Kochfelds und Mitteln (Dᵢ) zur Erfassung eines Kochgefäßes gegenüber den Kochfeldern zugeordnet ist, wobei die dem Kochfeld (Fᵢ) zugeordnete Heizleistung (Pᵢ) einem vorbestimmten Wert entspricht und die vorbestimmten Werte der den Kochfeldern (Fᵢ) jeweils zugeordneten Heizleistungen (Pᵢ) voneinander verschieden sind, wobei die Steuerungsmittel (Cᵢ) dazu geeignet sind, den Betrieb eines Kochfelds (Fᵢ) entsprechend der Heizleistung (Pᵢ) zu steuern, wenn ein Kochgefäß gegenüber dem Kochfeld (Fᵢ) erfasst wird, **dadurch gekennzeichnet, dass** zentralisierte Kontrollmittel (C) dazu ausgeführt sind, das Vorhandensein des Kochgefäßes gegenüber dem Kochfeld (Fᵢ) permanent zu kontrollieren und den Betrieb von jeweils Kochfeldern zugeordneten Steuerungsmitteln (Cᵢ) in Abhängigkeit von der Information zu kontrollieren, die von den Mitteln (Dᵢ) zur Erfassung eines Gefäßes gegenüber den Kochfeldern (Fᵢ) geliefert wird, wobei die Herdplatte eine Kochbefehlstaste aufweist, die beim Hinzufügen eines neuen Gefäßes auf der Herdplatte zu aktivieren ist.

2. Herdplatte nach Anspruch 1, **dadurch gekennzeichnet, dass** die vorbestimmten Werte der jeweils den Kochfeldern (Fᵢ) zugeordneten Heizleistungen (Pᵢ) gemäß einer Folge von Kochfeldern, die von einem Rand (11) zum anderen Rand (12) der Herdplatte (10) angeordnet sind, aufsteigend sind.

3. Herdplatte nach Anspruch 1, **dadurch gekennzeichnet, dass** ein mittleres Kochfeld in der Mitte der Herdplatte angeordnet ist, wobei die anderen Kochfelder um das mittlere Kochfeld herum am Umfang der Herdplatte angeordnet sind.

4. Herdplatte nach Anspruch 3, **dadurch gekennzeichnet, dass** das mittlere Kochfeld das Feld mit stärkerer Heizleistung ist und die anderen Kochfelder Felder mit geringerer Heizleistung sind.

5. Herdplatte nach einem der Ansprüche 1 bis 4, **dadurch gekennzeichnet, dass** sie Mittel (14) zur Regelung der vorbestimmten Werte der Heizleistungen (Pᵢ), die den Kochfeldern (Fᵢ) zugeordnet sind, aufweist.

6. Herdplatte nach einem der Ansprüche 1 bis 5, **dadurch gekennzeichnet, dass** die Kochfelder (Fᵢ) aus einem oder aus mehreren Induktions-Heizelementen bestehen.

7. Herdplatte nach Anspruch 6, **dadurch gekennzeichnet, dass** das Induktions-Heizelement oder die mehreren Induktions-Heizelemente die Mittel (Dᵢ) zur Erfassung eines Gefäßes bilden.

8. Verfahren zur Steuerung einer Herdplatte nach einem der Ansprüche 1 bis 7 zur Erwärmung eines auf der Herdplatte abgestellten Kochgefäßes, wobei das Verfahren folgende Schritte umfasst:
- Aktivieren einer Kochbefehlstaste;
- Bestimmen des Kochfelds, auf dem das Kochgefäß abgestellt ist, durch die Erfassungsmittel, wobei zentralisierte Kontrollmittel dazu ausgeführt sind, das Vorhandensein des Kochgefäßes gegenüber dem Kochfeld permanent zu kontrollieren und den Betrieb von jeweils Kochfeldern zugeordneten Steuerungsmitteln (Cᵢ) in Abhängigkeit von der Information zu kontrollieren, die von den Mitteln (Dᵢ) zur Erfassung eines Gefäßes gegenüber den Kochfeldern (Fᵢ) geliefert wird; und
- Inbetriebnahme der dem Kochfeld zugeordneten Steuerungsmittel zur Abgabe der Heizleistung mit dem dem bestimmten Kochfeld zugeordneten vorbestimmten Wert, **dadurch gekennzeichnet, dass** es folgende Schritte umfasst:
- Aktivieren der Kochbefehlstaste beim Hinzufügen eines neues Gefäßes auf der Herdplatte;
- Identifizieren eines neuen Kochfelds, auf dem das neue Kochgefäß abgestellt ist, durch die Erfassungsmittel; und
- Inbetriebnahme der Steuerungsmittel, die dem identifizierten neuen Kochfeld zugeordnet sind, so dass der Betrieb des neuen Kochfelds entsprechend der Heizleistung mit dem vorbestimmten Wert, der dem identifizierten neuen Kochfeld zugeordnet ist, gesteuert wird, wobei die vorbestimmten Werte der dem bestimmten Kochfeld bzw. dem identifizierten neuen Kochfeld zugeordneten Heizleistungen voneinander verschieden sind.

9. Steuerungsverfahren nach Anspruch 8, **dadurch gekennzeichnet, dass** es ferner folgende Schritte umfasst, wenn das Kochgefäß von einem Feld zu einem anderen Feld bewegt wird:
- Identifizieren des anderen Kochfelds, auf dem das verlagerte Kochgefäß abgestellt ist, durch die Erfassungsmittel; und
- Inbetriebnahme der dem identifizierten anderen Kochfeld zugeordneten Steuerungsmittel zur Steuerung des Betriebs des anderen Kochfelds entsprechend der Heizleistung mit dem vorbestimmten Wert, der dem identifizierten anderen Kochfeld zugeordnet ist, wobei die vorbestimmten Werte der dem bestimmten Kochfeld bzw. dem identifizierten anderen Kochfeld zugeordneten Heizleistungen voneinander verschieden sind.

## Claims

1. Hob comprising several independent heating areas of a cooking surface (Fᵢ) each respectively associated with control means (Cᵢ) for controlling a heating power of said heating area and detecting means (Dᵢ) for detecting a cooking receptacle in line with said heating area, the heating power (Pᵢ) associated with a heating area (Fᵢ) being equal to a predefined value and the predefined values of heating power (Pᵢ) respectively associated with the heating areas of the cooking surface (Fᵢ) being different from each other, said control means (Cᵢ) being adapted to control the functioning of a heating area (Fᵢ) according to said heating power (Pᵢ) when a cooking receptacle is detected in line with said heating area (Fᵢ),
**characterised in that**
a centralized verification means is configured to continually verify the presence of the cooking receptacle in line with said heating area (Fᵢ) and to control the functioning of the control means (Cᵢ) respectively associated with the heating areas as a function of the information provided by the detecting means (Dᵢ) of a cooking receptacle in line with said heating areas (Fᵢ), the hob comprising a cooking control button activated in line with the addition of a new cooking receptacle in line with said hob.

2. Hob according to claim 1, **characterized in that** the predefined values of heating power (Pᵢ) respectively associated with the heating areas (Fᵢ) increase along a series of heating areas disposed from one edge (11) to the other (12) of said hob.

3. Hob according to claim 1, **characterized in that** a central heating area is disposed at the center of the hob, the other heating areas being disposed about said central heating area at the periphery of the hob.

4. Hob according to claim 3, **characterized in that** the central heating area is the heating area of the highest heating power and the other heating areas are heating areas of lesser heating power.

5. Hob according to any one of claims 1 to 4, **characterized in that** it comprises means for adjusting (4) said predefined values of heating power (Pᵢ) associated with the heating areas (Fᵢ).

6. Hob according to any one of claims 1 to 5, **characterized in that** said heating areas (Fᵢ) are constituted by at least one induction heating element.

7. Hob according to claim 6, **characterized in that** said at least one induction heating element constitutes the means for detecting (Dᵢ) a cooking receptacle.

8. Method of controlling a hob according to any one of claims 1 to 7 for heating a cooking receptacle placed in line with said hob, comprising the steps of:
- activating a cooking control button;
- determining, by the detecting means of the heating area in line with which the cooking receptacle is placed, the central control means being configured to continually verify the presence of a cooking receptacle on said heating area and to verify the functioning of the control means (Cᵢ) respectively associated with the heating areas as a function of the information furnished by said detecting means (Dᵢ), that a cooking receptacle is present in line with said heating areas (Fᵢ); and
- implementing the control means associated with the determined heating area to deliver heating power at the predefined value associated with said determined heating area,
**characterized in that it** further comprises the following steps:
- activating said cooking control button in line with the addition of a new cooking receptacle in line with the hob;
- identifying, by the detecting means, a new heating area in line with which the new cooking receptacle has been placed; and
- implementing the control means associated with the identified new heating area to command the operation of said identified new heating area at the predefined heating power associated with said identified new heating area, said predefined heating powers respectively associated with said determined heating area and said identified new heating area being different from each other.

9. Method of controlling according to claim 8, **characterized in that** it further comprises the following steps when said cooking receptacle is moved from one heating area to another heating area:
- identifying by the detecting means the other heating area to which the cooking receptacle is moved; and
- implementing said control means associated with the identified other heating area to command the operation of said identified other heating area at the predefined heating power associated with said identified other heating area, said predefined heating values respectively associated with the determined heating area and the identified other heating area being different from each other.
